# EUROPÄISCHE PATENTSCHRIFT

(11) **EP 0 338 272 B1**
(45) Veröffentlichungstag und Bekanntmachung des Hinweises auf die Patenterteilung: **24.07.1991**
(21) Anmeldenummer: 89105057.7
(22) Anmeldetag: 21.03.1989
(51) Int. Cl.: E04D 1/04, B28B 11/00

(54) **Dachziegelpressling**
Pressed roofing tile
Tuile pressée

(30) Priorität: 18.04.1988 DE 3812901
(43) Veröffentlichungstag der Anmeldung: 25.10.1989
(73) Patentinhaber: RIETER-WERKE HÄNDLE KG, 78467 Konstanz (DE); KLEIWARENFABRIEKEN GEBR. LAUMANS, NL-5932 AC Tegelen (NL)
(72) Erfinder: Laumans, Jos. P.P., NL-5914 RX Venlo (NL); Schafheutle, Fritz, D-7750 Konstanz (DE)
(74) Vertreter: Münzhuber, Robert, Dipl.-Phys.

(56) Entgegenhaltungen:
- EP-A- 0 036 313
- EP-A- 0 293 507
- CH-A- 95 954
- CH-A- 422 279
- DE-C- 3 244 183
- FR-A- 2 305 562
- US-A- 3 268 637

## Beschreibung

Die Erfindung betrifft einen Dachziegelpreßling mit an seinen Außenrändern umlaufendem Trenngrat und mit zwei Einhängenasen, die am Ziegelkopf von der Ziegelunterseite nach unten abstehen, wobei der Trenngrat einer Ziegelseite beim Brennen des stehenden Preßlings als Ziegelauflage dient.

Bei der Herstellung derartiger Dachziegelpreßlinge wird nach dem Preßvorgang das überschüssige Tonmaterial mit Hilfe eines sogenannten Messerkastens abgetrennt, wodurch der umlaufende Trenngrat entsteht, der den äußersten Umriß des Preßlings darstellt. Für den Brennvorgang werden die Dachziegelpreßlinge in eine Kassette eingesetzt, im allgemeinen derart, daß sie auf einer ihrer Längsseiten stehen, wobei dann der Trenngrat dieser Längsseite die Auflage darstellt. Der Nachteil dabei ist, daß diese Auflage ein im wesentlichen geradliniger, schmaler Flächenstreifen ist, der ein freies Stehen der Preßlinge nicht zu gewährleisten vermag. Die Preßlinge kippen vielmehr in der Kassette und legen sich schräg an die Kassettenwand. Dabei stützen sich die einzelnen Dachziegel an den sogenannten Stapelpunkten gegeneinander ab. Durch diese Berührung kann es zu Engobe- oder Glasurschäden kommen, wenn die Ziegel nach dem Brennvorgang wieder voneinander getrennt werden. Bedingt durch die Schräglage können auch bei hoher Brenntemperatur Verkrümmungen auftreten.

Aufgabe der vorliegenden Erfindung ist deshalb, die Dachziegelpreßlinge so auszubilden, daß sie in der Brennkassette frei stehen und auch beim Transport der Kassette nicht kippen und sich gegeneinanderlegen. Die Lösung dieser Aufgabe ergibt sich aus dem Kennzeichen des Patentanspruches.

Gemäß der Erfindung wird alos der Trenngrat an der Ziegelkopfseite so gestaltet, daß er eine sichere Auflage bildet, und zwar vorzugsweise in Art einer Dreipunktauflage. Diese Auflage gewährleistet einen derart sicheren Stand des Ziegels, daß keine Gefahr eines Umkippens in der Kassette besteht, auch nicht bei Stößen, wie sie beim Transport der Kassette unvermeidlich sind. Dabei wurde die Kopfseite des Ziegels für diese Ausbildung des Trenngrats gewählt, weil hier die erwähnten Maßnahmen zu keiner Beeinträchtigung des Ziegels führen, d.h., sich keine Nachteile beim Eindecken ergeben.

Die Erfindung wird nachfolgend anhand der Zeichnung näher erläutert. Es zeigen:

- Fig. 1: einen Schnitt parallel zur Ziegelkopfseite, und zwar von der Ziegel-Traufseite her gesehen, eines üblichen Ziegels, und
- Fig. 2: eine Ansicht gemäß Fig.1 auf einen Ziegelpreßling nach der Erfindung.

Fig. 1 zeigt einen üblichen Dachziegelpreßling, und zwar in einem Schnitt parallel zur Kopfseite, gesehen von der Traufseite her. Der Preßling ist im Ganzen mit 10 bezeichnet, und sein ― unter der Zeichenebene liegende ― Kopfrand ist bei 10a angedeutet. Der Preßling 10 weist zwei Einhängenasen 11 und 12 auf, die am Ziegelkopf von der Ziegelunterseite nach unten abstehen. Mit 13 ist der kopfseitige Trenngrat bezeichnet, der den äußersten Umriß der Ziegelkopfseite darstellt und die Form eines im wesentlichen gradlinigen, zur Ziegelebene parallelen Streifens hat.

Zum Brennen wird der Preßling 10 in eine Kassette eingesetzt. Würde man den Ziegel 10 auf seine Kopfseite stellen, dann würder der Trenngrat 13 als ― wie erwähnt ― äußerster Umriß auf dem Kassettenboden aufliegen. Es ist offensichtlich, daß der Preßling 10 auf diesem Trenngrat 13 nicht frei stehen könnte, sondern umkippen würde. Im allgemeinen geht man deshalb so vor, daß man den Preßling 10 nicht auf seine Kopfseite stellt, sondern auf eine seiner Längsseiten; zwar sind auch die ― auf der Zeichnung nicht ersichtlichen ― Trenngrate der beiden Längsseiten im wesentlichen gradlinige, schmale Streifen, jedoch ist zumindest die Stellhöhe dann geringer, was jedoch trotzdem ein Umkippen des Preßlings und ein Anlehnen an der Kassettenwand nicht zu verhindern vermag.

In Fig.2 ist nun in gleicher Ansicht ein Dachziegelpreßling nach der Erfindung dargestellt. Dabei ist der Preßling im Ganzen mit 20 und sein Kopfrand mit 20a bezeichnet. Im Gegensatz zum Preßling 10 sind beim Preßling 20 die beiden Einhängenasen 21 und 22 durch einen leistenartigen Teil 23 miteinander zu einer Einhängeleiste verbunden. Der im Ganzen mit 24 bezeichnete, stufenförmige Trenngrat unterscheidet sich nun wesentlich von dem Trenngrat 13 des Preßlings 10. Der Trenngrat 24 weist drei zur Ziegelebene parallele Gratstücke auf, nämlich die beiden Gratstücke 24a und 24b in den Ziegelecken benachbart der Ziegeloberseite, und die Gratstrecke 24c mittig benachbart der Unterkante der Einhängeleiste 21, 22. Zur Ziegelebene schräge Drahtstücke 24d und 24e verbinden die parallelen Gratstrecken 24a, 24b, 24c miteinander zu dem durchgehenden Trenngrat 24. Es ist offensichtlich, daß dieser abgestufte Trenngrat 24, dessen Gratstrecken 24a, 24b, 24c eine Art von Dreipunkt-Auflager bilden, dem Preßling 20 einen guten Halt bieten, wenn dieser auf seine Kopfseite, also auf den Trenngrat 24 gestellt wird. Der Preßling steht dabei umso besser, je größer der Abstand zwischen der mittigen Gratstrecke 24c und der dazu parallelen, durch die Gratstrecken 24a und 24b hindurchgehenden Linie ist, wobei selbstverständlich die Größe dieses Abstands von dem jeweiligen Ziegelmodell abhängig ist. Das vorzugsweise angeordnete Verbindungsstück 23 zwischen den beiden Aufhängenasen 21 und 22 und die besondere Gestaltung des Trenngrats 24 beeinträchtigt die Funktionsfähigkeit des Dachziegels in keiner Weise, d.h. es ergeben sich keine Nachteile bei der Dacheindeckung. Dies ist der Grund dafür, warum gemäß der Erfindung die Kopfseite des Ziegels als "Standfuß" ausgebildet wird und nicht etwa, was aus Gründen der Stehhöhe naheliegender wäre, eine der Ziegellängsseiten. Jedenfalls steht der erfindungsgemäße Dachziegelpreßling frei und kippsicher auf seiner Kopfseite, so daß es nicht zu den eingangs erwähnten Engobe- oder Glasurschäden und Verkrümmungen kommt.

## Patentansprüche

1. Dachziegelpreßling (20) mit an seinen Außenrändern umlaufendem Trenngrat (24) und mit zwei Einhängenasen (21, 22), die am Ziegelkopf von der Ziegelunterseite nach unten abstehen, wobei der Trenngrat (24) einer Ziegelseite beim Brennen des Preßlings als Ziegelauflage dient, dadurch gekennzeichnet, daß die beiden Einhängenasen (21, 22) zu einer im wesentlichen zusammenhängenden Einhängeleiste (21, 22, 23) verbreitert sind und daß der Trenngrat (24) am Ziegelkopfrand (20a) drei zur Ziegelebene parallele, die Ziegelauflage darstellende Gratstrecken (24a, 24b, 24c) aufweist, nämlich zwei Gratstrecken (24a, 24b) in den beiden Ziegeleckbereichen benachbart der Ziegeloberseite und eine Gratstrecke (24c) mittig benachbart der freien Unterkante der Einhängeleiste (21, 22, 23), wobei die drei Gratstrecken (24a, 24b, 24c) durch zwei zur Ziegelebene schräg verlaufende Gratstücke (24d, 24e) miteinander verbunden sind.

## Claims

1. A molded roofing tile (20) with separating rim (24) along its outer edges and two engaging noses (21, 22) extending at the tile head from the tile underside, the separating rim (24) of one tile face serving as a tile support during firing of the molded tile, characterized in that the two engaging noses (21, 22) are widened to form a substantially coherent engaging bar (21, 22, 23), and that the rim (24) has at the tile head rim (20a) three tile support rim lengths (24a, 24b, 24c) disposed in parallel to the tile plane, namely two rim lenghts (24a, 24b) in the two tile corner regions adjacent to the upper surface of the tile and one rim length (24c) centrally adjacent to the free lower edge of the engaging bar (21, 22, 23), said three rim lengths (24a, 24b, 24c) being interconnected by two rim elements (24d, 24e) extending obliquely relative to the tile plane.

## Revendications

1. Ebauche moulée de tuile (20), présentant une bavure de séparation (24) tout autour de ses bords extérieurs et deux tenons d'accrochage (21, 22) qui font saillie vers le bas sur la face inférieure de la tuile dans la région de la tête de tuile, la bavure de séparation (24) d'un côté de la tuile servant de surface d'appui pendant la cuisson de l'ébauche moulée, caracterisée en ce que les deux tenons d'accrochage (21, 22) sont élargis en une moulure d'accrochage (21, 22, 23) pratiquement continue, et en ce que la bavure de séparation (24) présente, sur le bord de tête (20a) de la tuile, trois segments de bavure (24a, 24b, 24c) qui sont parallèles au plan de la tuile et constituent la surface d'appui de la tuile, à savoir deux segments de bavure (24a, 24b) dans les deux régions d'angle de la tuile au voisinage de la face supérieure de celle-ci et un segment de bavure (24c) au milieu de la tuile et au voisinage du bord inférieur libre de la moulure d'accrochage (21, 22, 23), les trois segments de bavure (24a, 24b, 24c) étant reliés entre eux par deux parties de bavure (24d, 24e) qui s'étendent obliquement par rapport au plan de la tuile.
